# EUROPÄISCHE PATENTSCHRIFT

(11) **EP 1 554 483 B1**
(45) Veröffentlichungstag und Bekanntmachung des Hinweises auf die Patenterteilung: **06.04.2011**
(21) Anmeldenummer: 03750517.9
(22) Anmeldetag: 11.09.2003
(51) Int. Cl.: F02F 1/42, F02F 1/40

(54) **ZYLINDERKOPF FUER EINE WASSERGEKUEHLTE KOLBENBRENNKRAFTMASCHINE MIT INNENVERSTEIFUNG**
CYLINDER HEAD FOR A WATER-COOLED INTERNAL COMBUSTION PISTON ENGINE HAVING INNER REINFORCEMENT
TETE DE CYLINDRE A RENFORT INTERIEUR DESTINEE A UN MOTEUR A COMBUSTION INTERNE A PISTONS REFROIDI PAR EAU

(30) Priorität: 25.10.2002 DE 20216452 U
(43) Veröffentlichungstag der Anmeldung: 20.07.2005
(73) Patentinhaber: FEV Motorentechnik GmbH, 52078 Aachen (DE)
(72) Erfinder: MAASSEN, Franz, 52531 Übach-Palenberg (DE); GRUNER, Ralf, 50939 Köln (DE)
(74) Vertreter: Maxton Langmaack & Partner
(86) Internationale Anmeldenummer: PCT/EP2003/010072
(87) Internationale Veröffentlichungsnummer: WO 2004/038206

(56) Entgegenhaltungen:
- DE-A- 4 222 801
- US-A- 1 750 729
- US-A- 4 889 080
- US-A- 4 957 068
- PATENT ABSTRACTS OF JAPAN Bd. 0183, Nr. 23 (M-1624), 20. Juni 1994 (1994-06-20) & JP 6 074043 A (DAIHATSU MOTOR CO LTD), 15. März 1994 (1994-03-15)
- PATENT ABSTRACTS OF JAPAN Bd. 0183, Nr. 23 (M-1624), 20. Juni 1994 (1994-06-20) & JP 6 074042 A (DAIHATSU MOTOR CO LTD), 15. März 1994 (1994-03-15)

## Beschreibung

Bei der Weiterentwicklung und Leistungssteigerung von Kolbenbrennkraftmaschinen, die nach dem Otto- oder Dieselprinzip arbeiten, führt der Wunsch nach Gewichtseinsparung zum Einsatz von Aluminiumwerkstoffen und die Leistungssteigerung zu einer Erhöhung der Zylinderinnendrücke. Die Erhöhung der Zylinderinnendrücke führt zu einer spürbaren mechanischen Beanspruchung, insbesondere einer wechselnden Biegebeanspruchung des die Brennräume abschließenden Zylinderkopfes, mit der Gefahr, daß im Zylinderkopf Anrisse entstehen können.

Aus DE-C-42 22 801 ist ein Zylinderkopf für eine Kolbenbrennkraftmaschine bekannt, bei der die von einem Flammdeck und einem Oberdeck umschlossenen Kühlwasser führenden Bereiche des Zylinderkopfes durchgehend über eine Zwischenwand in einen unteren, durch das Flammdeck begrenzten Kühlwasser führenden Bereich und in einen oberen durch das Oberdeck begrenzten Kühlwasser führenden Bereich unterteilt ist, wobei der untere und der obere Kühlwasser führende Bereich keine Querverbindungen für einen Kühlwasseraustausch zwischen dem unteren und dem oberen Bereich aufweisen sollen, um so getrennte Kühlwasserströme über den Zylinderkopf führen zu können. Hierdurch ergibt sich zwar eine Versteifung des Zylinderkopfes in bezug auf die vorstehend erwähnten Biegebeanspruchungen durch die erhöhten Zylinderinnendrücke. Die Herstellung eines derartigen Zylinderkopfes bietet jedoch gießtechnische Probleme. Durch die getrennte Kühlwasserführung im Zylinderkopf können außerdem aufgrund von Temperaturdifferenzen wegen des mangelnden Queraustausches von Kühlwasser zwischen dem heißeren unteren und dem weniger heißen oberen Bereich nachteilige Wärmespannungen im Zylinderkopf auftreten.

Aus der US 4,889,080 geht ein Zylinderkopf hervor, bei dem zwischen einem Oberdeck und einem Flammdeck eine Zwischenwand horizontal und vertikal verläuft. Im vertikal verlaufenden Abschnitt der Zwischenwand weist diese Durchgangsbohrungen auf, über die eine Swirl-Anströmung eines Einspritzdomes ausgebildet wird.

Der Erfindung liegt die Aufgabe zugrunde, einen Zylinderkopf zu schaffen, der zum einen eine hohe Formsteifigkeit aufweist, zum anderen zu einer im wesentlichen gleichmäßigen Kühlung durch das hindurchgeleitete Kühlwasser führt.

Diese Aufgabe wird erfindungsgemäß gelöst mit einem von Kühlwasser längs oder quer durchströmten Zylinderkopf mit den Merkmalen des Anspruchs 1, mit Kühlwasserzulauf und Kühlwässerablauf für eine wassergekühlte Mehrzylinder-Kolbenbrennkraftmaschinen, mit einem von einem Flammdeck und einem Oberdeck umschlossenen Hohlraum, der je Zylinder von einer Pfeife für den Einsatz eines Kraftstoffinjektors und jeweils wenigstens einem Gaseinlaßkanal und wenigstens einem Gasauslaßkanal sowie Pfeifen für die Zylinderkopfschrauben durchsetzt ist, wobei die freibleibenden Bereiche zwischen Flammdeck und Oberdeck als Kühlwasserführungen dienen, und der in einem Teil der Kühlwasser führenden Bereiche mit Zwischenstegen versehen ist. Es hat sich gezeigt, daß die Anordnung derartiger Zwischenstege ausreicht, um die erforderliche Versteifung des Zylinderkopfes zu bewirken. Da die einzelnen Zwischenstege mit Abstand zueinander angeordnet sind, verbleiben ausreichend große Öffnungen, die einen guten Austausch zwischen dem in der Nähe des Flammdecks vorbeiströmenden Kühlwasser und dem am Oberdeck vorbeiströmenden Kühlwasser bewirken.

In Ausgestaltung der Erfindung ist vorgesehen, daß die Zwischenstege flächig ausgebildet sind und mit ihrer größeren Fläche im wesentlichen parallel zum Flammdeck ausgerichtet sind. Diese Ausgestaltung hat den Vorteil, daß die Zwischenstege verhältnismäßig dünnwandig ausgebildet werden können, jedoch bei ausreichender Erstreckung einen genügenden Querschnitt aufweisen, um die gewünschte Festigkeit und damit die gewünschte Versteifung zu bewirken. Damit ist auch gewährleistet, daß der Strömungswiderstand gering gehalten werden kann. Ein weiterer Vorteil besteht darin, daß die Zwischenstege dann, wenn sie im Bereich der Gasauslaßkanäle und der Gaseinlaßkanäle angebunden sind, die Kühlfläche für die Gasauslaßkanäle vergrößern bzw. in geringem Maße eine Wärmeübertragung von den Gasauslaßkanälen auf die Gaseinlaßkanäle bewirken. In bezug auf die Strömungsrichtung des Kühlwassers im Zylinderkopf erfüllt je nach der Positionierung der Zwischenstege die Vorderkante und/oder die Hinterkante wenigstens eines Teils der Zwischenstege durch eine entsprechende Formgebung zugleich eine Leitfunktion, um damit thermisch höher belastete Bereiche, insbesondere am Flammdeck, stärker mit Kühlwasser anzuströmen.

Die Erfindung wird anhand schematischer Zeichnungen näher erläutert. Es zeigen:
- Fig. 1: einen vertikalen Querschnitt durch einen Zylin- derkopf gem. der Linie I-I in Fig. 2,
- Fig. 2: einen Horizontalschnitt durch ein Teilstück eines Zylinderkopfes gem. der Linie II-II in Fig. 1,
- Fig. 3: einen Horizontalschnitt entsprechend Fig. 2 mit einer anderen Anordnung für Zwischenstege,
- Fig. 4: einen Horizontalschnitt gem. Fig. 2 mit einem weiteren Gestaltungsbeispiel für die Zwischenste- ge,
- Fig. 5: am Beispiel der Ausführungsform gem. Fig. 3 das Prinzip einer Längsdurchströmung,
- Fig. 6: am Beispiel der Ausführungsform gem. Fig. 3 das Prinzip einer Querdurchströmung.

Der in Fig. 1 äußerst schematisch dargestellte Querschnitt durch einen Zylinderkopf 1 für eine mehrzylindrige Kolbenbrennkraftmaschine für das Dieselverfahren weist im wesentlichen ein Flammdeck 2 und ein Oberdeck 3 auf, die einen Hohlraum umschließen, der mit einem nicht näher bezeichneten Kühlwasserzulauf und mit einem nicht näher bezeichneten Kühlwasserablauf in Verbindung steht und der von Kühlwasser durchströmt wird. Das Flammdeck 2 schließt einen nur angedeuteten Zylinderblock ZB mit den Zylindern Z auf der Oberseite ab. Der Hohlraum ist jeweils in den Zylinderbereichen durchsetzt von wenigstens einem Gaseinlaßkanal 4 und wenigstens einem Gasauslaßkanal 5 sowie einer Pfeife 6 für einen Kraftstoffinjektor sowie Pfeifen 7 für die Zylinderkopfschrauben. Der Zylinderkopf für eine nach dem Otto-Verfahren arbeitende Kolbenbrennkraftmaschine ist ähnlich aufgebaut.

Die zwischen dem Flammdeck 2 und dem Oberdeck 3 freibleibenden Bereiche 8.1, 8.2, 8.3, 8.4 und 8.5 dienen als Kühlwasserführungen, die je nach Verbindung mit dem Kühlwasserzulauf und dem Kühlwasserablauf längs oder quer durchströmt werden können.

Wie die Aufsicht auf den Schnitt gem. Fig. 2 erkennen läßt, sind in einem Teil der wasserführenden Bereiche jeweils Zwischenstege 9 angeordnet, deren Oberfläche zur Verdeutlichung in Fig. 2 ebenso wie in Fig. 3 durch eine Kreuzschraffur hervorgehoben sind. Die Zwischenstege 9 verlaufen in etwa parallel zum Flammdeck 2. Bei dem Ausführungsbeispiel gem. Fig. 2 erstrecken sich die Zwischenstege 9 jeweils zwischen den Gaseinlaßkanälen 4 und den Gasauslaßkanälen 5 und versteifen so den Bereich unmittelbar über den durch eine Strichpunktlinie angedeuteten Zylindern Z.

In Fig. 3 ist in einem Schnitt entsprechend Fig. 2 eine andere Ausführungsform dargestellt, bei der Zwischenstege 9 jeweils in den Zwischenbereichen zwischen zwei benachbarten Zylindern Z vorgesehen sind.

Je nach Lage der Zwischenstege können dann jeweils die Vorderkanten 11 und/oder die Hinterkanten 12 der Zwischenstege 9 so gestaltet werden, daß sie - bezogen auf die Strömungsrichtung - für das Kühlwasser eine Leitfunktion erfüllen, damit zu thermisch hoch belasteten Bereichen des Flammdecks eine gezielte Führung des Kühlwassers und/oder ein gezielter Austausch von Kühlwasser zwischen flammdecknahen Bereichen und oberdecknahen Bereichen bewirkt wird.

In Fig. 4 ist ein weiteres Gestaltungsbeispiel für die Ausbildung der Kühlwasser führenden Bereiche in Verbindung mit Zwischenstegen dargestellt. Bei diesem Gestaltungsbeispiel sind Versteifungsrippen 10 vorgesehen, die in der Ebene der Zwischenstege 9 zumindest über einen Teil der den Hohlraum begrenzenden Wandungen verlaufen und Durchbrechungen 13 zwischen benachbarten Zwischenstegen 9 begrenzen. Zweckmäßig ist es hierbei, wenn die Versteifungsrippen 10 in die Zwischenstege übergehen. Da der Zylinderkopf einer Mehrzylinderbrennkraftmaschine sehr komplexen mechanischen Beanspruchungen ausgesetzt ist, d. h. neben Zug/Druckbeanspruchungen auch Biege/Wechselbeanspruchungen in der Motorquerachse und in der Motorlängsachse, bilden die die Durchbrechungen 13 begrenzenden Versteifungsrippen 10 an den den Hohlraum begrenzenden Wandungen, beispielsweise der Gaseinlaßkanäle und der Gasauslaßkanäle, eine wesentliche Versteifung.

In Fig. 5 ist für das Ausführungsbeispiel gem. Fig. 3 das Prinzip einer Längsdurchströmung des Kühlwassers durch die kühlwasserführenden Bereiche 8 angedeutet.

Der Pfeil L_{E} zeigt, daß das Kühlwasser an der entgegengesetzten Stirnseite wieder austritt, so daß der Zylinderkopf der Länge nach durchströmt wird. Die Zwischenstege werden auf ihrer dem Oberdeck 3 zugekehrten Seite durchströmt, wobei jeweils über dem Freiraum zwischen zwei hintereinanderliegenden Zwischenstegen ein Kühlwasseraustausch zwischen der Falldeckseite und der Oberdeckseite stattfindet.

In Fig. 6 ist ebenfalls für das Ausführungsbeispiel gem. Fig. 3 das Prinzip der Querdurchströmung des Kühlwassers durch die kühlwasserführenden Bereich 8 angedeutet.

Die Pfeile Q_{E} lassen erkennen, daß auf der Seite der Gasauslaßkanäle 5 aus einem Längskanal 14 als Zulauf, der in den Zylinderkopf oder den Motorblock integriert sein kann, Kühlwasser quer zur Längsrichtung des Zylinderkopfes 1 in die kühlwasserführenden Bereiche 8, jeweils einem Zylinder 7 zugeordnet, eintritt. Die Pfeile Q_{E} deuten dies nur schematisch an. Die genaue Lage in bezug auf den jeweiligen Zylinder Z richtet sich nach den jeweiligen konstruktiven Gegebenheiten, insbesondere nach der Gestaltung der Gasauslaßkanäle 5 und entsprechend der Gaseinlaßkanäle 4.

Auf der Seite der Gaseinlaßkanäle 4 ist entsprechend ein Sammelkanal 15 als Ablauf vorgesehen, in den aus den einzelnen, jeweils einem Zylinder zugeordneten Bereichen das Kühlwasser austritt. Dies ist durch die Pfeile Q_{A} schematisch angedeutet. Auch hier richtet sich die tatsächliche Position nach den konstruktiven Gegebenheiten.

Auch bei der Querströmung kann über dem Freiraum zwischen jeweils benachbarten Stegen ein Kühlwasseraustausch stattfinden. Da zwischen den den einzelnen Zylindern zugeordneten Bereichen keine sogenannten Schottwände im Zylinderkopf vorhanden sind, kann sich die Querströmung frei einstellen, so daß in Teilbereichen in Längsrichtung weisende Strömungskomponenten vorhanden sein können.

Die vorstehend beschriebene Längsdurchströmung und die Querdurchströmung kann in gleicher Weise auch bei den Ausführungsformen gem. Fig. 2 und Fig. 4 konzipiert werden.

## Patentansprüche

1. von Kühlwasser längs oder quer durchströmter Zylinderkopf für eine wassergekühlte Mehrzylinder-Kolbenbrennkraftmaschine, mit einem die Zylinder überdeckenden, von einem Flammdeck (2) und einem Oberdeck (3) umschlossenen Hohlraum, der von Pfeifen für den Einsatz eines Kraftstoffinjektors und/oder einer zylindereinrichtung und/oder für die zylinderkopfschrauben je Zylindern (Z) und jeweils wenigstens einem Gaseinlaßkanal (4) und wenigstens einem Gasauslaßkanal (5) durchsetzt ist, wobei die freibleibenden Bereiche (8) zwischen Flammdeck (2) und Oberdeck (3) als Kühlwasserführungen dienen und der in einem Teil der Kühlwasser führenden Bereiche mit Zwischenstegen (9) versehen ist, wobei
die Zwischenstege (9) flächig ausgebildet sind und mit ihrer größeren Fläche im wesentlichen parallel zum Flammdeck (2) ausgerichtet sind und
- bezogen auf eine Strömungsrichtung (10) des Kühlwassers - die Vorderkanten (11) und/oder die Hinterkanten (12) von wenigstens einem Teil der Zwischenstege (9) als Strömungsleitelement geformt sind.

2. Zylinderkopf nach einem der Ansprüche 1 bis 3, **dadurch gekennzeichnet, daß** Versteifungsrippen (10) vorgesehen sind, die in der Ebene der zwischenstege (9) zumindest über einen Teil der den Hohlraum begrenzenden Wandungen verlaufen.

3. Zylindarkopf nach Anspruch 4, **dadurch gekennzeichnet, daß** die Versteifungsrippen (10) in die Zwischenstege (9) übergehen.

## Claims

1. A cylinder head, through which cooling water flows in a longitudinal or transverse manner, for a water-cooled multi-cylinder piston-type internal combustion engine, having a cavity, covering the cylinders and enclosed by a flame deck (2) and an upper deck (3), through which there pass pipes for the insertion of a fuel injector and/or a cylinder device and/or for the cylinder-head screws for each cylinder (Z) and through which there pass in each case at least one gas inlet channel (4) and at least one gas outlet channel (5), wherein the unoccupied regions (8) between the flame deck (2) and the upper deck (3) serve as cooling-water guides, and which is provided with intermediate webs (9) in some of the regions guiding cooling water, wherein the intermediate webs (9) are laminar and their larger surface is directed substantially parallel to the flame deck (2) and - related to a flow direction (10) of the cooling water - the front edges (11) and/or the rear edges (12) of at least some of the intermediate webs (9) are fashioned as a flow guiding element.

2. A cylinder head according to any one of claims 1 to 3, **characterised in that** reinforcing ribs (10) are provided, which run in the plane of the intermediate webs (9) over at least part of the walls bounding the cavity.

3. A cylinder head according to claim 4, **characterised in that** the reinforcing ribs (10) transition into the intermediate webs (9).

## Revendications

1. Tête de cylindre parcourue longitudinalement ou transversalement par de l'eau de refroidissement, destinée à un moteur à combustion interne à pistons multicylindre refroidi par eau, comportant un espace creux recouvrant les cylindres, délimité par un pare-flamme (2) et un capot (3), traversé par des pipes destinées à l'utilisation d'un injecteur de carburant et/ou d'un système de cylindres et/ou à des vis de tête de cylindre, pour chaque cylindre (Z), par au moins un canal d'admission de gaz (4) et par au moins un canal d'échappement (5), les zones libres (8) comprises entre le pare-flamme (2) et le capot (3) servant de conduites d'eau de refroidissement, ladite tête de cylindre étant pourvue d'entretoises intermédiaires (9) dans une partie des zones guidant l'eau de refroidissement, les entretoises intermédiaires (9) étant conçues planes et étant orientées avec leur surface plus grande sensiblement parallèlement au pare-flamme (2) et, par rapport à un sens d'écoulement (10) de l'eau de refroidissement, les arêtes avant (11) et/ou les arêtes arrière (12) étant formées par au moins une partie des entretoises intermédiaires (9) comme élément de guidage d'écoulement.

2. Tête de cylindre selon l'une quelconque des revendications 1 à 3, **caractérisée en ce que** des nervures de renfort (10) sont prévues, lesquelles sont agencées dans le plan des entretoises intermédiaires (9) au moins sur une partie des parois délimitant l'espace creux.

3. Tête de cylindre selon la revendication 4, **caractérisée en ce que** les nervures de renfort (10) font place aux entretoises intermédiaires (9).
